# EUROPÄISCHE PATENTSCHRIFT

(11) **EP 0 878 678 B1**
(45) Veröffentlichungstag und Bekanntmachung des Hinweises auf die Patenterteilung: **04.12.2002**
(21) Anmeldenummer: 98107748.0
(22) Anmeldetag: 28.04.1998
(51) Int. Cl.: F25J 3/04

(54) **Verfahren und Vorrichtung zur Gewinnung von Stickstoff durch Tieftemperaturzerlegung von Luft**
Process and apparatus for the production of nitrogen by cryogenic air separation
Procédé et dispositif de production d'azote par séparation cryogénique d'air

(30) Priorität: 15.05.1997 DE 19720453; 05.08.1997 EP 97113507
(43) Veröffentlichungstag der Anmeldung: 18.11.1998
(73) Patentinhaber: Linde Aktiengesellschaft, 65189 Wiesbaden (DE)
(72) Erfinder: Rottmann, Dietrich, Dipl.-Ing., 81737 München (DE)
(74) Vertreter: Imhof, Dietmar

(56) Entgegenhaltungen:
- DE-A- 3 528 374
- DE-B- 2 548 222
- DE-C- 4 441 920
- US-A- 4 617 036

## Beschreibung

Die Erfindung betrifft ein Verfahren zur Gewinnung von Stickstoff durch Tieftemperaturzerlegung von Luft gemäß dem Oberbegriff des Patentanspruchs 1.

Die Grundlagen der Tieftemperaturzerlegung von Luft im allgemeinen sowie der Aufbau von Doppelsäulenanlagen im speziellen sind in der Monographie "Tieftemperaturtechnik" von Hausen/Linde (2. Auflage, 1985) oder aus einem Aufsatz von Latimer in Chemical Engineering Progress (Vol. 63, No.2, 1967, Seite 35) bekannt. Die Wärmeaustauschbeziehung zwischen Hochdrucksäule und Mitteldrucksäule einer Doppelsäule wird im Regelfall durch einen Hauptkondensator realisiert, in dem Kopfgas der Hochdrucksäule gegen verdampfende Sumpfflüssigkeit der Mitteldrucksäule verflüssigt wird.

Ein Verfahren der eingangs genannten Art ist aus DE 4441920 C1 bekannt. Dort wird die Stickstoffgasfraktion durch Kopfgas der Mitteldrucksäule gebildet. Dieses Verfahren ist nicht in allen Fällen wirtschaftlich zufriedenstellend.

Der Erfindung liegt daher die Aufgabe zugrunde, ein derartiges Verfahren und eine entsprechende Vorrichtung anzugeben, die sich durch besonders hohe Wirtschaftlichkeit, insbesondere durch geringen Energieverbrauch und/oder geringe Apparatekosten auszeichnen.

Diese Aufgabe wird dadurch gelöst, daß die Stickstoffgasfraktion aus der Hochdrucksäule entnommen wird.

Die Erwärmung der Stickstoffgasfraktion wird regelmäßig durch indirekten Wärmeaustausch bewirkt. Sie kann beispielsweise in dem Hauptwärmetauscher durchgeführt werden, der zur Abkühlung von Einsatzluft dient. Mit Hilfe der erfindungsgemäßen Maßnahme entfallen mindestens zum Teil das Anwärmen der Stickstoffgasfraktion von der Zwischentemperatur auf die Temperatur am warmen Ende des Hauptwärmetauschers (in der Regel etwa gleich der Umgebungstemperatur) und das entsprechende Wiederabkühlen. Entsprechend geringer sind die Austauschverluste im entsprechenden Wärmeaustauscher, das heißt es geht weniger Energie durch Irreversibilitäten verloren. Der entsprechende Wärmeaustauscher kann außerdem weniger Passagen aufweisen und damit kostengünstiger hergestellt werden.

Die Zwischentemperatur, auf die die Stickstoffgasfraktion angewärmt wird, liegt beispielsweise 140 bis 190 K unterhalb der Temperatur des warmen Endes des Hauptwärmetauschers. Die Entspannung der Stickstoffgasfraktion stromaufwärts ihrer Kondensation durch indirekten Wärmeaustausch führt vorzugsweise auf einen Zwischendruck zwischen den Drücken der Hochdrucksäule und der Mitteldrucksäule oder auf einen Druck unterhalb des Mitteldrucksäulendrucks. Entsprechend muß der Druck des Kondensats vor der Einführung in die Mitteldrucksäule erniedrigt oder erhöht werden, beispielsweise durch ein Drosselventil beziehungsweise durch eine Pumpe.

Vorzugsweise wird die Stickstoffgasfraktion zwischen der Anwärmung auf eine Zwischentemperatur und der Entspannung nicht abgekühlt. Damit entfallen Irreversibilitäten durch Anwärmen und Wiederabkühlen der Stickstoffgasfraktion und die entsprechenden Wärmeaustauschvorrichtungen vollständig.

Es ist femer günstig, wenn die Stickstoffgasfraktion zwischen der Anwärmung auf die Zwischentemperatur und der Entspannung und/oder zwischen der Entspannung und dem indirekten Wärmeaustausch nicht verdichtet wird, so daß auch die entsprechende Maschine und der mit ihr verbundene Energieverbrauch entfallen.

Wenn ein Teil des bei dem indirekten Wärmeaustausch gebildeten Kondensats in die Hochdrucksäule eingeführt wird, kann die entsprechende Menge zusätzlich als Hochdruckprodukt aus der Hochdrucksäule gewonnen werden. Zur Erhöhung des Drucks in dem Kondensat auf Hochdrucksäulenniveau kann beispielsweise eine Pumpe eingesetzt werden.

Zur Entspannung der Stickstoffgasfraktion kann jede bekannte Methode eingesetzt werden, bevorzugt wird diese Entspannung jedoch arbeitsleistend durchgeführt, beispielsweise in einer Turbine. Damit kann ein Teil der oder die gesamte für den Prozeß benötigte Kälte gewonnen werden. Zusätzlich ist es möglich, die bei der Entspannung gewonnene Energie mindestens teilweise zur Verdichtung eines Produktstroms zu verwenden, beispielsweise durch mechanische Kopplung der Entspannungsmaschine an einen Verdichter.

Insbesondere für den Fall, daß die entspannte Menge an Stickstoffgasfraktion so groß ist, daß sie gegen die sauerstoffangereicherte Flüssigkeit nicht vollständig verflüssigt werden kann, ist es günstig, wenn ein Teil der entspannten Stickstoffgasfraktion in indirektem Wärmeaustausch mit einer Zwischenflüssigkeit aus der Mitteldrucksäule kondensiert wird. Somit kann auch bei relativ hohem Kältebedarf eine Erhöhung des Eintrittsdrucks bei der Entspannung der Stickstoffgasfraktion vermieden werden. Das bei diesem indirekten Wärmeaustausch entstandene Kondensat wird vorzugsweise auf die Mitteldrucksäule aufgegeben. Das durch die Verdampfung der Zwischenflüssigkeit entstandene Gas wird vorzugsweise in die Mitteldrucksäule zurückgeleitet. Die dadurch bewirkte zusätzliche Beheizung der Mitteldrucksäule verbessert die Trennwirkung dieser Säule. Der entsprechende zusätzliche Kondensator-Verdampfer kann innerhalb oder außerhalb der Mitteldrucksäule angeordnet sein.

Die Zwischenflüssigkeit wird vorzugsweise in einem Bereich, der unterhalb der Stelle, an der Sumpfflüssigkeit aus der Hochdrucksäule eingespeist wird, und mindestens einen, vorzugsweise 1 bis 30, beispielsweise 20 theoretische Böden oberhalb des Mitteldrucksäulensumpfs abgezogen.

Die Erfindung betrifft außerdem ein Vorrichtung zur Gewinnung von Stickstoff gemäß den Patentansprüchen 9 bis 12.

Die Erfindung sowie weitere Einzelheiten der Erfindung werden im folgenden anhand von in den Zeichnungen schematisch dargestellten Ausführungsbeispielen näher erläutert. Hierbei zeigen:
- Figur 1: ein bevorzugtes Ausführungsbeispiel des Verfahrens und der Vorrichtung gemäß der Erfindung und
- Figur 2: eine Abwandlung dieses Verfahrens mit einem weiteren Kondensator-Verdampfer.

Verdichtete und in einer Molsiebstation gereinigte Luft 1 fließt durch einen Hauptwärmetauscher 2 und wird über Leitung 3 in eine Doppelsäule 4, genauer in deren Hochdrucksäule 5, eingespeist. Sauerstoffangereicherte Flüssigkeit 8 aus der Hochdrucksäule 5 wird nach Unterkühlung 9 über Leitung 10 in die Mitteldrucksäule 6 eingedrosselt. Ein Teil der Kopffraktion 7 der Hochdrucksäule wird durch einen Hauptkondensator 14 geführt, dort kondensiert und vorzugsweise vollständig wieder in die Hochdrucksäule 5 zurückgeleitet. Ein anderer Teilstrom 17 der Kopffraktion 7 wird zum Hauptwärmetauscher 2 geführt. Dort wird er zu einem ersten Teil auf etwa Umgebungstemperatur angewärmt und als Hochdruckprodukt 21 abgezogen, zu einem zweiten Teil 20 wird er bei einer Zwischentemperatur aus dem Hauptwärmetauscher 2 abgezogen und bildet die Stickstoffgasfraktion im Sinne der Erfindung, wie unten näher beschrieben wird. Die Zwischentemperatur ist beispielsweise 175 K niedriger als die Temperatur am warmen Ende des Hauptwärmetauschers 2 (etwa gleich Umgebungstemperatur).

Die Flüssigkeit im Sumpf der Mitteldrucksäule 6 tritt über den Hauptkondensator 14 in Wärmeaustausch mit der kondensierenden Kopffraktion der Hochdrucksäule. Aus der Mitteldrucksäule 6 werden eine sauerstoffangereicherte Flüssigkeit 11, ein gasförmiger Stickstoffstrom 12 und gegebenenfalls Flüssigstickstoff 13 entnommen. Der gasförmige Stickstoffstrom wird über die Leitungen 18a und 18b und durch die Wärmetauscher 9, 31 und 2 geführt. Er kann aus Leitung 19a unter etwa Umgebungstemperatur als Mitteldruckprodukt abgezogen oder - wie in der Zeichnung dargestellt - in einem Verdichter 22 auf einen weiter erhöhten Produktdruck gebracht und als weiteres Hochdruckprodukt 19b abgeführt werden.

Die Stickstoffgasfraktion wird bei einer Zwischentemperatur aus dem Hauptwärmetauscher 2 abgezogen (Leitung 20) und anschließend in einer Entspannungsmaschine (beispielsweise einer Turbine) 23 arbeitsleistend entspannt.

Nach Abkühlung im Wärmeaustauscher 31 wird die Stickstoffgasfraktion 24 in den Verflüssigungsraum eines Kondensator-Verdampfers 25 eingeleitet. Dort tritt sie in indirekten Wärmeaustausch mit gegebenenfalls in 9 unterkühlter sauerstoffangereicherter Flüssigkeit 28 aus dem Sumpf der Mitteldrucksäule, welche dabei verdampft, über Leitung 29 abgezogen und vorzugsweise zur Regenerierung der Molsiebstation eingesetzt wird. Der Druck auf der Verdampfungsseite des Kopfkondensators 25 wird mittels des Drosselventils in Leitung 28 vorzugsweise so eingestellt, daß der für die Regenerierung des Molsiebs notwendige Überdruck vorhanden ist. Falls notwendig, kann die sauerstoffangereicherte Flüssigkeit mittels einer nicht dargestellten Pumpe gefördert werden.

In dem Beispiel von Figur 1 wird nur ein Teil 16 des in Kondensator-Verdampfer 25 erzeugten Kondensats auf die Mitteldrucksäule aufgegeben. Ein anderer Teil 50 wird zur Pumpe 51 geführt, die die Flüssigkeit auf einen Druck bringt, der ausreicht um sie über Leitung 52, gegebenenfalls nach Anwärmung im Unterkühler 9, in die Hochdrucksäule 5 zu führen. Alternativ dazu kann die gepumpte Flüssigkeit durch indirekten Wärmeaustausch mit einer gasförmigen Fraktion aus der Hochdrucksäule oder der Mitteldrucksäule verdampft und als Druckprodukt abgeführt werden (siehe ältere internationale Patentanmeldung PCT/EP 97/06010 = WO 98/19122).

Das bei dem indirekten Wärmeaustausch im Kondensator-Verdampfer 25 gebildete Kondensat fließt über die Leitungen 26 und 16 in die Mitteldrucksäule 6 zurück. Sein Druck wird auf den Druck der Mitteldrucksäule 6 gebracht. In dem dargestellten Beispiel geschieht dies durch ein Drosselventil 27, da der Verflüssigungsraum hier unter einem höheren als dem Mitteldrucksäulendruck steht. Je nach Betriebsdruck der Mitteldrucksäule und Zusammensetzung der sauerstoffangereicherten Flüssigkeit 28 kann der Verflüssigungsraum des Kondensator-Verdampfers 25 auch unter einem Druck betrieben werden, der niedriger als der Druck im Kopf der Mitteldrucksäule 6 ist. In diesen Fällen wird das Drosselventil durch eine Pumpe ersetzt beziehungsweise ergänzt (siehe DE 4441920 C1, Figur 5). Bei gleichen Drücken im Verflüssigungsraum des Kondensator-Verdampfers 25 und im Kopf der Mitteldrucksäule kann die Drosselung 27 entfallen.

Die bei der arbeitsleistenden Entspannung 23 gewonnene Arbeit wird in dem Beispiel durch direkte mechanische Kopplung auf einen Nachverdichter 22 übertragen, der einen Produktstrom, hier Stickstoff 19a aus der Mitteldrucksäule, komprimiert.

Alternativ kann ein anderer Prozeßstrom verdichtet oder die mechanische Energie an einen Generator oder an ein Bremsgebläse abgegeben werden.

Bei dem Verfahren wird der Druck im Verdampfungsraum des Kopfkondensators 25 mittels des Ventils in Leitung 28 so eingestellt, daß nach der Verdampfung und nach dem Durchgang durch die Wärmetauscher 9 und 2 (Leitung 29) noch der für die Regenerierung des Molsiebs benötigte Überdruck vorhanden ist. Die zur Verdampfung der sauerstoffangereicherten Flüssigkeit benötigte Menge an Stickstoff (Stickstoffgasfraktion) wird in der Entspannungsmaschine 23 auf einen Druck gebracht, der einerseits ausreichend hoch ist, um die Verdampfung der sauerstoffangereicherten Flüssigkeit gegen die kondensierende Stickstoffgasfraktion 24 im Kopfkondensator 25 zu gewährleisten, und andererseits sicherstellt, daß der Kältebedarf für das Verfahren gedeckt ist.

Tabelle 1 zeigt bevorzugte Zahlenbereiche und ein besonders bevorzugtes konkretes Zahlenbeispiel für die Betriebsdrücke beim Verfahren nach Figur 1.

**Tabelle 1**

| | Zahlenbereich | Beispiel |
|---|---|---|
| Kopf der Hochdrucksäule 5 | 5,0 - 9,3 bar | 6,2 bar |
| Kopf der Mitteldrucksäule 5 | 1,5 - 4,35 bar | 2,9 bar |
| Eintritt Entspannungsmaschine 23 | 4,3 - 9,9 bar | 6,1 bar |
| Austritt Entspannungsmaschine 23 | 3,0 - 6,0 bar | 4,37 bar |
| Verflüssigungsseite des Kondensator-Verdampfers 25 | 3,0 - 6,0 bar | 4,32 bar |
| Verdampfungsseite des Kondensator-Verdampfers 25 | 1,0 - 3,0 bar | 1,30 bar |

Figur 2 zeigt eine Abwandlung des Verfahrens und der Vorrichtung gemäß Figur 1. Übereinstimmende Merkmale der beiden Beispiele tragen dieselben Bezugszeichen. Im folgenden werden lediglich die abweichende Merkmale des in Figuren 2 dargestellten Prozesses im einzelnen beschrieben.

Ein Teil 201 der entspannten Stickstoffgasfraktion 24 wird in Figur 2 zu einem weiteren Kondensator-Verdampfer 202 geführt und dort gegen eine Zwischenflüssigkeit der Mitteldrucksäule kondensiert, deren Sauerstoffkonzentration geringer als diejenige im Sumpf der Mitteldrucksäule und mindestens gleich derjenigen der Flüssigkeit ist, die an der Stelle der Einmündung der Leitung 10 in der innerhalb der Mitteldrucksäule herabfließenden Flüssigkeit herrscht. Das Kondensat 203 wird auf den Kopf der Mitteldrucksäule 6 aufgegeben.

## Patentansprüche

1. Verfahren zur Gewinnung von Stickstoff durch Tieftemperaturzerlegung von Luft mittels zweistufiger Rektifikation in einer Doppelsäule (4), die eine Hochdrucksäule (5) und eine Mitteldrucksäule (6) aufweist, die untereinander in Wärmeaustauschbeziehung (14) stehen, wobei bei dem Verfahren Luft verdichtet, gereinigt, in einem Hauptwärmetauscher (2) gegen Zerlegungsprodukte (17, 18, 29) abgekühlt und der Rektifikation (4) zugeführt wird, mindestens eine Stickstoff-Produktfraktion (21) aus der Hochdrucksäule (5) abgeführt und eine Stickstoffgasfraktion (20) aus der Doppelsäule (4) angewärmt (2), entspannt (23) und mindestens zum Teil in indirekten Wärmeaustausch (25) mit einer sauerstoffangereicherten Flüssigkeit (11, 28) aus dem unteren Bereich der Mitteldrucksäule (6) gebracht wird, die Stickstoffgasfraktion (20) bei dem indirekten Wärmeaustausch (25) mindestens teilweise kondensiert, die sauerstoffangereicherte Flüssigkeit (11, 28) bei dem indirekten Wärmeaustausch (25) mindestens teilweise verdampft wird, das bei dem indirekten Wärmeaustausch (25) gebildete Kondensat (26) mindestens teilweise in die Mitteldrucksäule (6) eingeführt (16) wird und die Stickstoffgasfraktion (20) stromaufwärts der Entspannung (23) auf eine Zwischentemperatur angewärmt wird, die zwischen den Temperaturen am kalten und warmen Ende des Hauptwärmetauschers (2) liegt, **dadurch gekennzeichnet, daß** die Stickstoffgasfraktion (20) aus der Hochdrucksäule (5) entnommen (7, 17) wird.

2. Verfahren nach Anspruch 1, **dadurch gekennzeichnet, daß** die Stickstoffgasfraktion (20) zwischen der Anwärmung (2) auf die Zwischentemperatur und der Entspannung (23) nicht abgekühlt wird.

3. Verfahren nach Anspruch 1 oder 2, **dadurch gekennzeichnet, daß** die Stickstoffgasfraktion (20) zwischen der Anwärmung (2) auf die Zwischentemperatur und der Entspannung (23) nicht verdichtet wird.

4. Verfahren nach einem der Ansprüche 1 bis 3, **dadurch gekennzeichnet, daß** die Stickstoffgasfraktion (20, 24) zwischen der Entspannung (23) und dem indirekten Wärmeaustausch (25) nicht verdichtet wird.

5. Verfahren nach einem der Ansprüche 1 bis 4, **dadurch gekennzeichnet, daß** ein Teil (50) des bei dem indirekten Wärmeaustausch (25) gebildeten Kondensats (26) in die Hochdrucksäule (5) eingeführt (52) wird.

6. Verfahren nach einem der Ansprüche 1 bis 5, **dadurch gekennzeichnet, daß** die Entspannung (23) der Stickstoffgasfraktion (20) arbeitsleistend durchgeführt wird.

7. Verfahren nach Anspruch 6, **dadurch gekennzeichnet, daß** bei der Entspannung (23) gewonnene Energie mindestens teilweise zur Verdichtung (22) eines Produktstroms (19a) verwendet wird.

8. Verfahren nach einem der Ansprüche 1 bis 7, **dadurch gekennzeichnet, daß** ein Teil (201) der entspannten Stickstoffgasfraktion (24) in indirektem Wärmeaustausch (202) mit einer Zwischenflüssigkeit aus der Mitteldrucksäule (6) kondensiert wird.

9. Vorrichtung zur Gewinnung von Stickstoff durch Tieftemperaturzerlegung von Luft mit einer Doppelsäule (4), die eine Hochdrucksäule (5), eine Mitteldrucksäule (6) aufweist, mit einem Hauptwärmetauscher (2) mit Passagen für verdichtete und gereinigte Luft (1) und Zerlegungsprodukte (17, 18, 29), mit einer Stickstoff-Produktleitung (21), die mit der Hochdrucksäule (5) verbunden ist, mit einer Stickstoffgasleitung (7, 17, 20, 24), die von der Doppelsäule (5) über den Hauptwärmetauscher (2) und eine Entspannungsmaschine (23) in den Verflüssigungsraum eines Kondensator-Verdampfers (25) führt, und mit einer Leitung (11, 28) für sauerstoffangereicherte Flüssigkeit, die mit dem unteren Bereich der Mitteldrucksäule (6) verbunden ist und zur Verdampfungsseite des Kondensator-Verdampfers (25) führt, wobei der Verflüssigungsraum des Kondensator-Verdampfers (25) über eine Kondensatleitung (26, 16) mit der Mitteldrucksäule (6) verbunden ist, und wobei die Stickstoffgasleitung (20, 24) an einer Zwischenstelle zwischen dem kalten und dem warmen Ende aus dem Hauptwärmetauscher (2) herausführt, **dadurch gekennzeichnet, daß** die Stickstoffgasleitung (7, 17, 20, 24) stromaufwärts des Hauptwärmetauschers (2) mit der Hochdrucksäule (5) verbunden ist.

10. Vorrichtung nach Anspruch 9, **dadurch gekennzeichnet, daß** die Stickstoffgasleitung (20, 24) zwischen dem Hauptwärmetauscher (2) und der Entspannungsmaschine (23) keine Mittel zur Temperaturänderung und/oder kein Mittel zur Druckänderung aufweist.

11. Vorrichtung nach Anspruch 9 oder 10, **dadurch gekennzeichnet, daß** die Stickstoffgasleitung (20, 24) zwischen der Entspannungsmaschine (23) und dem Kondensator-Verdampfer (25) kein Mittel zur Druckänderung aufweist.

12. Vorrichtung nach einem der Ansprüche 9 bis 11, **gekennzeichnet durch** eine Zweigleitung (201), die mit der Stickstoffgasleitung (24) zwischen Entspannungsmaschine (23) und Kondensator-Verdampfer (25) verbunden ist und in den Verflüssigungsraum eines weiteren Kondensator-Verdampfers (202) führt, dessen Verdampfungsraum mit einem Zwischenbereich der Mitteldrucksäule (6) verbunden ist.

## Claims

1. Process for producing nitrogen by low-temperature fractionation of air by means of two-stage rectification in a double column (4), which has a high-pressure column (5) and a medium-pressure column (6), which are in heat-exchanging relationship (14) with one another, in which process air is compressed, cleaned, cooled in a main heat exchanger (2) against fractionation products (17, 18, 29) and is fed to the rectification (4), at least one nitrogen product fraction (21) is discharged from the high-pressure column (5) and a nitrogen gas fraction (20) from the double column (4) is heated (2), expanded (23) and at least in part brought into indirect heat exchange (25) with an oxygen-enriched liquid (11, 28) from the lower region of the medium-pressure column (6), the nitrogen gas fraction (20) is at least partially condensed in the indirect heat exchange (25), the oxygen-enriched liquid (11, 28) is at least partially evaporated in the indirect heat exchange (25), the condensate (26) formed in the indirect heat exchange (25) is at least partially introduced (16) into the medium-pressure column (6), and the nitrogen gas fraction (20), upstream of the expansion (23), is heated to an intermediate temperature which lies between the temperatures at the cold and warm ends of the main heat exchanger (2), **characterized in that** the nitrogen gas fraction (20) is removed (7, 17) from the high-pressure column (5).

2. Process according to Claim 1, **characterized in that** the nitrogen gas fraction (20) is not cooled between the heating (2) to the intermediate temperature and the expansion (23).

3. Process according to Claim 1 or 2, **characterized in that** the nitrogen gas fraction (20) is not compressed between the heating (2) to the intermediate temperature and the expansion (23).

4. Process according to one of Claims 1 to 3, **characterized in that** the nitrogen gas fraction (20, 24) is not compressed between the expansion (23) and the indirect heat exchange (25).

5. Process according to one of Claims 1 to 4, **characterized in that** a part (50) of the condensate (26) which is formed in the indirect heat exchange (25) is introduced (52) into the high-pressure column (5).

6. Process according to one of Claims 1 to 5, **characterized in that** the expansion (23) of the nitrogen gas fraction (20) is carried out in a work-performing manner.

7. Process according to Claim 6, **characterized in that** energy obtained during the expansion (23) is at least in part used for compression (22) of a product stream (19a).

8. Process according to one of Claims 1 to 7, **characterized in that** a part (201) of the expanded nitrogen gas fraction (24) is condensed in indirect heat exchange (202) with an intermediate liquid from the medium-pressure column (6).

9. Apparatus for producing nitrogen by low-temperature fractionation of air, having a double column (4), which has a high pressure column (5) and a medium-pressure column (6), having a main heat exchanger (2) with passages for compressed and cleaned air (1) and fractionation products (17, 18, 29), having a nitrogen product line (21), which is connected to the high-pressure column (5), having a nitrogen gas line (7, 17, 20, 24), which leads from the double column (5) via the main heat exchanger (2) and an expansion machine (23) into the liquefaction space of a condenser-evaporator (25), and having a line (11, 28) for oxygen-enriched liquid, which is connected to the lower region of the medium-pressure column (6) and leads to the evaporation side of the condenser-evaporator (25), the liquefaction space of the condenser-evaporator (25) being connected to the medium-pressure column (6) via a condensate line (26, 16), and the nitrogen gas line (20, 24) leading out of the main heat exchanger (2) at an intermediate point between the cold and warm ends, **characterized in that** the nitrogen gas line (7, 17, 20, 24) is connected to the high-pressure column (5) upstream of the main heat exchanger (2).

10. Apparatus according to Claim 9, **characterized in that** the nitrogen gas line (20, 24) does not have any means of changing the temperature and/or changing the pressure between the main heat exchanger (2) and the expansion machine (23).

11. Apparatus according to Claim 9 or 10, **characterized in that** the nitrogen gas line (20, 24) does not have any means for changing the pressure between the expansion machine (23) and the condenser-evaporator (25).

12. Apparatus according to one of Claims 9 to 11, **characterized by** a branch line (201), which is connected to the nitrogen gas line (24) between expansion machine (23) and condenser-evaporator (25) and leads into the liquefaction space of a further condenser-evaporator (202), the evaporation space of which is connected to an intermediate region of the medium-pressure column (6).

## Revendications

1. Procédé d'extraction d'azote par fractionnement à basse température d'air par l'intermédiaire d'une rectification à deux étapes dans une colonne double (4), qui présente une colonne haute pression (5) et une colonne moyenne pression (6), qui sont en relation d'échange thermique l'une avec l'autre, étant donné que, lors du procédé, de l'air est comprimé, purifié, refroidi dans un échangeur thermique principal (2) à contre-courant des produits de décomposition (17, 18, 29) et acheminé à la rectification (4), qu'au moins une fraction de produit d'azote (21) est évacuée de la colonne haute pression (5) et qu'une fraction gazeuse d'azote (20), provenant de la colonne double (4), est échauffée (2), détendue (23) et est amenée au moins en partie en échange thermique indirect (25) avec un liquide enrichi en oxygène (11, 28) provenant du domaine inférieur de la colonne moyenne pression (6), que la fraction gazeuse d'azote (20) est au moins partiellement condensée lors de l'échange thermique indirect (25), que le liquide enrichi en oxygène (11, 28) est au moins partiellement évaporé lors de l'échange thermique indirect (25), que le condensat (26) formé lors de l'échange thermique indirect (25) est introduit (16) au moins en partie dans la colonne moyenne pression (6) et que la fraction gazeuse d'azote (20) est échauffée en amont de la détente (23) à une température intermédiaire, qui se situe entre les températures aux extrémités froide et chaude de l'échangeur thermique principal (2), **caractérisé en ce que** la fraction gazeuse d'azote (20) est prélevée (7, 17) hors de la colonne haute pression (5).

2. Procédé selon la revendication 1, **caractérisé en ce que** la fraction gazeuse d'azote (20) n'est pas refroidie entre l'échauffement (2) à la température intermédiaire et la détente (23).

3. Procédé selon la revendication 1 ou 2, **caractérisé en ce que** la fraction gazeuse d'azote (20) n'est pas comprimée entre l'échauffement (2) à la température intermédiaire et la détente (23).

4. Procédé selon l'une quelconque des revendications 1 à 3, **caractérisé en ce que** la fraction gazeuse d'azote (20, 24) n'est pas comprimée entre la détente (23) et l'échange thermique indirect (25).

5. Procédé selon l'une quelconque des revendications 1 à 4, **caractérisé en ce qu'**une partie (50) du condensat (26), formé lors de l'échange thermique indirect (25), est introduit (52) dans la colonne haute pression (5).

6. Procédé selon l'une quelconque des revendications 1 à 5, **caractérisé en ce que** la détente (23) de la fraction gazeuse d'azote (20) est effectuée de manière à fournir du travail.

7. Procédé selon la revendication 6, **caractérisé en ce que** l'énergie obtenue lors de la détente (23) est utilisée au moins en partie en vue de la compression (22) d'un courant de produit (19a).

8. Procédé selon l'une quelconque des revendications 1 à 7, **caractérisé en ce qu'**une partie (201) de la fraction gazeuse d'azote (24) détendue est condensée en échange thermique indirect (202) à l'aide d'un liquide intermédiaire provenant de la colonne moyenne pression (6).

9. Dispositif en vue de l'extraction d'azote par fractionnement à basse température d'air à l'aide d'une colonne double (4), qui présente une colonne haute pression (5), une colonne moyenne pression (6), avec un échangeur thermique principal (2) ayant des passages pour l'air comprimé et purifié (1) et les produits de décomposition (17, 18, 29), avec un conduit de produit d'azote (21), qui est raccordé à la colonne haute pression (5), avec un conduit d'azote gazeux (7, 17, 20, 24), qui conduit de la colonne double (5) par l'intermédiaire de l'échangeur thermique principal (2) et d'une machine de détente (23) dans l'espace de liquéfaction d'un condenseur-évaporateur (25), et avec un conduit (11, 28) pour le liquide enrichi en oxygène, qui est raccordé au domaine inférieur de la colonne moyenne pression (6) et qui conduit au côté évaporation du condenseur-évaporateur (25), l'espace de liquéfaction du condenseur-évaporateur (25) étant raccordé par l'intermédiaire d'un conduit de condensat (26, 16) à la colonne moyenne pression (6), et le conduit d'azote gazeux (20, 24) émergeant en un endroit intermédiaire entre les extrémités froide et chaude, hors de l'échangeur thermique principal (2), **caractérisé en ce que** le conduit d'azote gazeux (7, 17, 20, 24) est raccordé en amont de l'échangeur thermique principal (2) à la colonne haute pression (5).

10. Dispositif selon la revendication 9, **caractérisé en ce que** le conduit d'azote gazeux (20, 24) ne présente, entre l'échangeur thermique principal (2) et la machine de détente (23), aucun milieu en vue d'une modification de la température et/ou aucun milieu en vue de la modification de la pression.

11. Dispositif selon la revendication 9 ou la revendication 10, **caractérisé en ce que** le conduit d'azote gazeux (20, 24) ne présente, entre la machine de détente (23) et le condenseur-évaporateur (20, 24), aucun milieu en vue de la modification de la pression.

12. Dispositif selon l'une quelconque des revendications 9 à 11, **caractérisé par** un conduit de dérivation (201), qui est raccordé au conduit d'azote gazeux (24) entre la machine de détente (23) et le condenseur-évaporateur (25), et qui conduit dans l'espace de liquéfaction d'un condenseur-évaporateur (202) supplémentaire, dont l'espace de liquéfaction est raccordé au domaine intermédiaire de la colonne moyenne pression (6).
